# EUROPÄISCHE PATENTSCHRIFT

(11) **EP 0 549 762 B1**
(45) Veröffentlichungstag und Bekanntmachung des Hinweises auf die Patenterteilung: **04.10.1995**
(21) Anmeldenummer: 92914896.3
(22) Anmeldetag: 14.07.1992
(51) Int. Cl.: E03C 1/05

(54) **SANITÄRARMATUR**
SANITARY FITTING
ROBINET SANITAIRE

(30) Priorität: 20.07.1991 DE 4124154
(43) Veröffentlichungstag der Anmeldung: 07.07.1993
(73) Patentinhaber: COSMOS ENTWICKLUNGS- UND FORSCHUNGSANSTALT, FL-9490 Vaduz (LI)
(72) Erfinder: FISCHER, Gerhard, I-6911 Campione (IT)
(74) Vertreter: Engelhardt, Guido, Dipl.-Ing.
(86) Internationale Anmeldenummer: DE9200587
(87) Internationale Veröffentlichungsnummer: WO9302258

(56) Entgegenhaltungen:
- WO-A-85/01337
- WO-A-87/05352
- WO-A-90/10120
- DE-C- 3 905 759

## Beschreibung

Die Erfindung bezieht sich auf eine berührungslos betätigbare Sanitärarmatur mit einem an eine Wasserleitung angeschlossenen Wasserauslauf, einem in diese eingesetzten Mischventil und einem diesem vorgeschalteten, durch einen annäherungsempfindlichen Sensor steuerbaren Absperrventil, das mittels eines Steuergerätes in Abhängigkeit von den Steuersignalen des Sensors betätigbar ist, wobei zur Versorgung des Steuergerätes mit elektrischer Energie eine in die Wasserleitung eingesetzte Turbine und ein dieser zugeordneter, vorzugsweise an einen Energiespeicher angeschlossener Generator vorgesehen sind.

Durch die DE-C1- 39 05 759 ist eine Sanitärarmatur dieser Art bekannt. Im Bereich der Turbine ist die Wasserleitung hierbei als Ringkanal ausgebildet, in den die Schaufeln der Turbine hineinragen. Und innerhalb des Ringkanals ist in einem gesonderten Gehäuse der Generator, die die Schaufeln der Turbine tragenden Welle sowie ein Übersetzungsgetriebe angeordnet.

Diese ohne Anschluß an ein Stromnetz funktionsfähige Sanitärarmatur hat sich zwar bewährt, da jedoch der Generator mit in die Wasserleitung eingebaut ist, muß die elektrische Energie über Schleifkontakte von diesem abgenommen und aus der Wasserleitung herausgeführt werden. Bei der geringen durch das strömende Wasser umwandelbaren Energiemenge sind die dabei auftretenden Verluste erheblich, auch ist die Abdichtung des Generators oftmals mit Schwierigkeiten verbunden, so daß ein störungs- und wartungsfreier Betrieb über einen längeren Zeitraum nicht gegeben ist.

Aufgabe der Erfindung ist es daher, eine berührungslos betätigbare Sanitärarmatur der eingangs genannten Gattung in der Weise auszugestalten, daß die von dem Generator abgegebene elektrische Energie problemlos und nahezu verlustfrei unmittelbar dem Steuergerät oder dem Energiespeicher zuzuführen ist und daß keine besonderen Abdichtungen des Generators oder sonstiger Bauteile vorzunehmen sind. Vor allem aber soll erreicht werden, daß der Generator mit hoher Drehzahl, ohne daß dazu ein mit Verlusten behaftetes Übersetzungsgetriebe erforderlich ist, arbeiten kann, so daß eine gute Ausnutzung der Strömungsenergie des Wassers und demnach ein hoher Wirkungsgrad gegeben ist. Der dazu erforderliche Fertigungsaufwand soll gering gehalten werden, auch sollen die in die Wasserleitung einzusetzenden Teile einfach in ihrer konstruktiven Ausgestaltung sein und klein bauen, damit ein störungs- und wartungsfreier Betrieb über einen langen Zeitraum gewährleistet ist und die Sanitärarmatur nahezu unbeschränkt eingesetzt und auch nachträglich eingebaut werden kann.

Gemäß der Erfindung wird dies bei einer Sanitärarmatur der vorgenannten Art dadurch erreicht, daß das Laufrad der Turbine unmittelbar in dem Wasserführungskanal der Wasserleitung um eine sich in Strömungsrichtung erstrekkende Achse rotierend antreibbar gelagert und im äußeren Bereich mit mehreren über den Umfang gleichmäßig verteilt angeordneten Dauermagneten bestückt ist, und daß in die Wandung der Wasserleitung oder auf dieser in Höhe der Dauermagnete zwei oder mehrere in dessen Achsrichtung ausgerichtete Magnetspulen eingesetzt sind, die im Zusammenwirken mit den in dem Laufrad der Turbine angeordneten Dauermagneten den Generator bilden.

Angebracht ist es hierbei, die Wasserleitung mit einer ersten und einer zweiten durchströmbaren Zwischenwand zu versehen, zwischen denen das Laufrad der Turbine angeordnet ist und dieses mittels Zentrierspitzen und Zentrierbohrungen drehbar in den Zwischenwänden abzustützen.

Um auf einfache Weise eine hohe Turbinendrehzahl zu ermöglichen, sollten die dem Laufrad der Turbine vorgeschaltete erste Zwischenwand mit einer oder mehreren in deren äußeren Bereich in diese eingearbeiteten und vorzugsweise in Strömungsrichtung geneigt verlaufend angeordneten Düsenöffnungen und das Laufrad mit auf dem Durchmesserbereich der Düsenöffnungen der ersten Zwischenwand angeordneten vorzugsweise achssenkrecht zu diesen geneigt verlaufenden Leitschaufeln versehen sein, wobei die Anzahl der Leitschaufeln des Laufrades der Anzahl der in die erste Zwischenwand eingearbeiteten Düsenöffnungen entsprechen sollte.

Angezeigt ist es auch, das Laufrad der Turbine mit einem axial abstehenden Ansatz auszustatten, der in eine Freisparung der Wasserleitung eingreift und in dem die Dauermagnete des vorzugsweise als Synchrongenerator ausgebildeten Generators eingesetzt sind.

Nach einer andersartigen Ausgestaltung kann das Laufrad der Turbine mit radial innerhalb der Dauermagnete angeordneten von dem strömenden Medium beaufschlagbaren Leitschaufeln versehen sein.

Zur Reduzierung der Strömungswiderstände können die beiden Zwischenwände auf den Außenseiten und/oder das Laufrad der Turbine auf der der ersten Zwischenwand abgekehrten Seite kegelförmig gestaltete strömungsgünstig geformte Ansatzstücke aufweisen.

Die beiden Zwischenwände und das zwischen diesen eingesetzte Laufrad der Turbine können zweckmäßigerweise in einer kegelig in die Wasserleitung eingeformten Erweiterung angeordnet werden.

Aus ökologischen Gründen und um Bauraum einzusparen kann der Energiespeicher durch einen Kondensator gebildet sein.

Wird eine Sanitärarmatur gemäß der Erfindung ausgebildet, so ist nicht nur eine kompakte Baueinheit gegeben, die nahezu überall und auch nachträglich einsetzbar ist und die einen störungsfreien Betrieb ohne Anschluß an ein Stromnetz ermöglicht, sondern die elektrische Energie kann auch problemlos und ohne größere Verluste von dem Generator zu der Steuereinheit bzw. dem Energiespeicher übergeführt werden. Schleifkontakte sind dazu nicht erforderlich, auch sind keine elektrischen Kabel in der Wasserleitung anzuordnen, die in diese eingesetzte Spulen sind vielmehr ortsfest und problemlos mit der Steuereinheit bzw. dem Energiespeicher elektrisch zu verbinden. Und da den Schaufeln des Turbinenlaufrades bei Entnahme von Wasser dieses aus Düsenöffnungen und somit mit hoher Geschwindigkeit zuströmt, sind auch hohe Drehzahlen erzielbar. Zum Betrieb der Sanitärarmatur steht demnach stets eine ausreichende Energiemenge zur Verfügung. Trotz des geringen Bauaufwandes sind somit ein hoher Ausnutzungsgrad der in dem Wasser enthaltenen Energie gegeben und ein störungs- und wartungsfreier Betrieb über einen langen Zeitraum gewährleistet, ohne daß Batterien auszuwechseln und zu entsorgen sind.

In der Zeichnung ist ein Ausführungsbeispiel der gemäß der Erfindung ausgebildeten berührungslos betätigbaren Sanitärarmatur dargestellt, das nachfolgend im einzelnen erläutert ist. Hierbei zeigt:
- Figur 1: die Sanitärarmatur in schematischer Darstellung,
- Figur 2: die mit der Turbine und dem Generator versehene Wasserleitung in einem Längsschnitt,
- Figuren 3 bis 5: Schnitte nach den Linien III-III, IV-IV und V-V der Figur 2 und
- Figur 6: eine andersartige Ausgestaltung der Turbine und des Generators in einer Darstellung nach Figur 2.

Die in Figur 1 dargestellte Sanitärarmatur 1 weist ein Mischventil 6 sowie ein diesem nachgeschaltetes Absperrventil 8 auf, das mittels eines Sensors 10 steuerbar ist. Das aus einer Kaltwasserleitung 2 und einer Warmwasserleitung 3 über Zweigleitungen 4 und 5 dem Mischventil 6 zugeführte Wasser wird in diesem entsprechend der eingestellten Wasserverteilung gemischt und kann aus einem Wasserauslauf 9, dem das gemischte Wasser über eine Wasserleitung 7 zugeführt wird, ausströmen, sobald das Absperrventil 8 in Abhängigkeit von einem von dem Sensor 10 abgegebenen Impuls geöffnet wird.

Zur Erregung des mit einer Ankerwicklung ausgestatteten Absperrventils 8 in Abhängigkeit von den Impulsen des Sensors 10 dient ein Steuergerät 11, das über eine Signalleitung 12 mit dem Sensor 10 und eine weitere Signalleitung 13 mit dem Absperrventil 8 verbunden ist. Außerdem ist an das Steuergerät 11 zu dessen Versorgung mit elektrischer Energie sowie zur Versorgung der Ankerwicklung des Absperrventils 8 über eine Leitung 15 ein als aufladbarer Akkumulator oder als Kondensator ausgebildeter Energiespeicher 14 angeschlossen. Ein Betrieb ohne den Energiespeicher 14 ist aber auch möglich.

Mittels des Steuergerätes 11 wird somit die Wasserzufuhr zu dem Wasserauslauf 9 gesteuert und diesem wird entsprechend der Einstellung des Mischventils 6 aus kaltem und warmem Wasser gemischtes Wasser, sobald durch den Sensor 10 das Steuergerät 11 aktiviert wird, zugeführt.

Um den Energiespeicher 14 unabhängig von einem Stromnetz aufladen zu können, ist diesem ein Generator 31 zugeordnet, der über eine Stromleitung 34 an den Energiespeicher 14 angeschlossen ist. Der Generator 31 steht mit einer Turbine 21 in Triebverbindung, die um eine sich in Strömungsrichtung erstreckende Achse A durch das in der Wasserleitung 7 strömende Wasser rotierend antreibbar ist.

Die Turbine 21 sowie der Generator 31 sind, wie dies insbesondere der Figur 2 zu entnehmen ist, in einem als Stutzen ausgebildeten Rohrstück 16 eingebaut, das dazu eine kegelige Erweiterung 18 aufweist und mittels Gewinden 17 leicht in eine Leitung einzusetzen ist. Zur drehbaren Lagerung des Laufrades 22 der Turbine 21 ist das Rohrstück 16 mit einer ersten Zwischenwand 23 und einer zweiten Zwischenwand 24 ausgestattet, zwischen denen das Laufrad 22 zwischen Spitzen gelagert ist. Dazu ist in das Laufrad 22 ein Einsatzstück 41 eingesetzt, das auf der einen Seite mit einer Zentrierspitze 42 und auf der anderen Seite mit einer Zentrierbohrung 43 versehen ist, in die eine an der ersten Zwischenwand 23 angebrachte Zentrierspitze 44 eingreift. Und die Zentrierspitze 42 des Einsatzstückes 41 greift in eine Zentrierbohrung 46 eines in die zweite mit Strömungskanälen 24˝ versehene und somit gut durchströmbare Zwischenwand 24 eingesetzten Einsatzes 45 ein.

In die erste Zwischenwand 23 sind des weiteren im äusseren Durchmesserbereich mehrere Düsenöffnungen 25 eingearbeitet, und das Laufrad 22 der Turbine 21 ist mit diesen zugeordneten Leitschaufeln 26 bestückt, die somit bei einer Wasserentnahme von dem mit hoher Geschwindigkeit aus den Düsenöffnungen 25 austretenden Wasser beaufschlagt werden, so daß das Laufrad 22 der Turbine 21 mit hoher Drehzahl umläuft.

In einem axial abstehenden in eine Freisparung 20 des Rohrstückes 16 eingreifenden Ansatz 27 des Laufrades 22 sind ferner in axial gerichteten Nuten 28 Dauermagnete 32 eingesetzt, die mit in der Wandung 16′ des Rohrstückes 16 angeordnete Magnetspulen 33, die über die Stromleitung 34 mit dem Energiespeicher 14 verbunden sind, zusammenwirken, so daß bei Rotation des Laufrades 22 der Turbine 21 in den Magnetspulen 33 eine elektrische Leistung induziert wird. Die dem in der Wasserleitung 7 strömenden Wasser entnommene Energie wird somit ohne nennenswerte Verluste dem Energiespeicher 14 zugeführt.

Die erste Zwischenwand 23 ist auf der angeströmten Seite mit einem strömungsgünstig geformten Ansatzstück 29 versehen, durch den somit ein Ringkanal 19 gebildet ist, über den das Wasser den Düsenöffnungen 25 zugeleitet wird. Und da auch das Laufrad 22 der Turbine 21 ein in Richtung der zweiten Zwischenwand 23 abstehendes Ansatzstück 30 aufweist, ist gewährleistet, daß die Strömungsverluste im Bereich der Turbine 21 und des Generators 31 gering gehalten werden.

Bei dem Ausführungsbeispiel nach Figur 6 ist die Turbine 21′ radial innerhalb des Generators 31′ angeordnet. Dazu ist das mit Leitschaufeln 26′ bestückte Laufrad 22′ der Turbine 21′ zwischen zwei an den Zwischenwänden 23′ und 24′ angebrachten Zentrierspitzen 42′ und 44′ drehbar gehalten und trägt auf dem äußeren Umfang die Dauermagnete 32′ des Generators 31′, die bei Rotation des Laufrades 22′ mit den in die Wandung 16′ des Rohrstückes 16 eingesetzte Magnetspulen 33′ zusammenwirken, so daß in diesen wiederum elektrische Leistung induziert wird, die über die Stromleitung 34 dem Energiespeicher 14 oder unmittelbar dem Steuergerät 11 zuführbar ist.

## Patentansprüche

1. Berührungslos betätigbare Sanitärarmatur (1) mit einem an eine Wasserleitung (7) angeschlossenen Wasserauslauf (9), einem in diese eingesetzten Mischventil (6) und einem diesem vorgeschalteten, durch einen annäherungsempfindlichen Sensor (10) steuerbaren Absperrventil (8), das mittels eines Steuergerätes (11) in Abhängigkeit von den Steuersignalen des Sensors (10) betätigbar ist, wobei zur Versorgung des Steuergerätes (11) mit elektrischer Energie eine in die Wasserleitung (7) eingesetzte Turbine (21) und ein dieser zugeordneter, vorzugsweise an einen Energiespeicher (14) angeschlossener Generator (31) vorgesehen sind,
**dadurch gekennzeichnet,**
daß das Laufrad (22) der Turbine (21) drehbar in dem Wasserführungskanal (Ringkanal 19) der Wasserleitung (7) bzw. eines Rohrstückes (16) um eine sich in Strömungsrichtung erstreckende Achse (A) rotierend antreibbar gelagert und im äußeren Bereich mit mehreren über den Umfang gleichmäßig verteilt angeordneten Dauermagneten (32) bestückt ist, und daß in die Wandung (16′) der Wasserleitung (7) bzw. des Rohrstückes (16) oder auf diesen in Höhe der Dauermagnete (32) zwei oder mehrere in dessen Achsrichtung ausgerichtete Magnetspulen (33) eingesetzt sind, die im Zusammenwirken mit den in dem Laufrad (22) der Turbine (21) angeordneten Dauermagneten (32) den Generator (31) bilden.

2. Berührungslos betätigbare Sanitärarmatur nach nach Anspruch 1,
**dadurch gekennzeichnet,**
daß die Wasserleitung (7, Rohrstück 16) mit einer ersten und einer zweiten durchströmbaren Zwischenwand (23, 24) versehen ist, zwischen denen das Laufrad (22) der Turbine (21) angeordnet ist.

3. Berührungslos betätigbare Sanitärarmatur nach Anspruch 2,
**dadurch gekennzeichnet,**
daß das Laufrad (22) der Turbine (21) mittels an diesem und/oder den Zwischenwänden (23, 24) vorgesehene Zentrierspitzen (42, 44) und Zentrierbohrungen (43), 46) drehbar in den Zwischenwänden (23, 24) abgestützt ist.

4. Berührungslos betätigbare Sanitärarmatur nach einem der Ansprüche 2 und 3,
**dadurch gekennzeichnet,**
daß die dem Laufrad (22) der Turbine (21) vorgeschaltete erste Zwischenwand (23) mit einer oder mehreren in deren äußeren Bereich in diese eingearbeiteten und vorzugsweise in Strömungsrichtung geneigt verlaufend angeordneten Düsenöffnungen (25) versehen ist.

5. Berührungslos betätigbare Sanitärarmatur nach Anspruch 4,
**dadurch gekennzeichnet,**
daß das Laufrad (22) der Turbine (21) mit auf dem Durchmesserbereich der Düsenöffnungen (25) der ersten Zwischenwand (23) angeordneten vorzugsweise achssenkrecht zu diesen geneigt verlaufenden Leitschaufeln (26) versehen ist.

6. Berührungslos betätigbare Sanitärarmatur nach Anspruch 4 oder 5,
**dadurch gekennzeichnet,**
daß die Anzahl der Leitschaufeln (26) des Laufrades (22) der Turbine (21) der Anzahl der in die erste Zwischenwand (23) eingearbeiteten Düsenöffnungen (25) entspricht.

7. Berührungslos betätigbare Sanitärarmatur nach einem oder mehreren der Ansprüche 1 bis 6,
**dadurch gekennzeichnet,**
daß das Laufrad (22) der Turbine (21) mit einem axial abstehenden Ansatz (27) versehen ist, der in eine Freisparung (20) der Wasserleitung (7, Rohrstück 16) eingreift und in dem die Dauermagnete (32) des vorzugsweise als Synchrongenerator ausgebildeten Generators (31) eingesetzt sind.

8. Berührungslos betätigbare Sanitärarmatur nach einem der Ansprüche 6 und 7,
**dadurch gekennzeichnet,**
daß das Laufrad (22′) der Turbine (21′) mit radial innerhalb der Dauermagnete (32′) des Generators (31′) angeordneten von dem strömenden Medium beaufschlagbaren Leitschaufeln (26′) versehen ist.

9. Berührungslos betätigbare Sanitärarmatur nach einem oder mehreren der Ansprüche 2 bis 8,
**dadurch gekennzeichnet,**
daß die beiden Zwischenwände (23, 24) auf den Außenseiten und/oder das Laufrad (22) der Turbine (21) auf der der ersten Zwischenwand (23) abgekehrten Seite mit kegelförmig gestalteten strömungsgünstig geformten Ansatzstücken (29, 30) versehen sind.

10. Berührungslos betätigbare Sanitärarmatur nach einem oder mehreren der Ansprüche 2 bis 7,
**dadurch gekennzeichnet**,
daß die beiden Zwischenwände (23, 24) und das zwischen diesen eingesetzte Laufrad (22) der Turbine (21) in einer kegelig in die Wasserleitung (7, Rohrstück 16) eingeformten Erweiterung (18) angeordnet sind.

11. Berührungslos betätigbare Sanitärarmatur nach einem oder mehreren der Ansprüche 1 bis 10,
**dadurch gekennzeichnet,**
daß der Energiespeicher (14) durch einen Kondensator gebildet ist.

## Claims

1. A sanitary fixture (1) which can be actuated without physical contact, having a water outlet (9) connected to a water line (7), a mixer valve (6) installed in this line and a non-return valve (8) mounted upstream of this valve and controlled by a proximity-sensitive sensor (10), said valve being actuated by a control unit (11) which is dependent on the control signals it receives from the sensor (10), the control unit (11) being supplied with electrical energy by a turbine (21) installed in the water line (7) and a generator (31) allocated to the turbine (21), which is connected, in a preferred embodiment, to an energy accumulator (14),
**characterised in that**
the turbine wheel (22) of the turbine (21) is mounted in the water supply duct (ring duct 19) of the water line (7) or of a connection piece (16) in such a way that the turbine wheel can rotate about an axis (A) which extends in the direction of flow, said turbine wheel being equipped with several permanent magnets (32) arranged equidistantly around its circumference and with two or more magnet coils (33) arranged axially in the wall (16′) of the water line (7) or connection piece (16) or axially on these at the height of the permanent magnets (32), whereby the magnet coils (33) act in conjunction with the permanent magnets (32) in the turbine wheel (22) of the turbine (21) in order to form the generator (31).

2. A sanitary fixture which can be actuated without physical contact in accordance with claim 1,
**characterised in that**
the water line (7, connection piece 16) has a first and second partition wall (23,24) through which water can flow and between which the turbine wheel (22) of the turbine (21) is arranged.

3. A sanitary fixture which can be actuated without physical contact in accordance with claim 2,
**characterised in that**
the turbine wheel (22) of the turbine (21) is rotatably mounted between the partition walls (23,24), supported by centring points (42,44) and centring bores (43,46) attached to the turbine wheel and/or the partition walls (23,24).

4. A sanitary fixture which can be actuated without physical contact in accordance with one of claims 2 and 3,
**characterised in that**
the outermost area of the first partition (23) mounted upstream of the turbine wheel (22) of the turbine (21) is provided with one or more nozzle apertures (25) aligned, in a preferred embodiment, in the direction of flow.

5. A sanitary fixture which can be actuated without physical contact in accordance with claim 4,
**characterised in that**
the turbine wheel (22) of the turbine (21) is equipped with vane blades (26) arranged at the diameter range of the nozzle apertures (25) in the first partition wall (23), and arranged, in a preferred embodiment, at right angles to these apertures.

6. A sanitary fixture which can be actuated without physical contact in accordance with claim 4 or claim 5,
**characterised in that**
the number of vane blades (26) on the turbine wheel (22) of the turbine (21) corresponds to the number of nozzle apertures (25) produced in the first partition wall (23).

7. A sanitary fixture which can be actuated without physical contact in accordance with one or more of claims 1 to 6,
**characterised in that**
the turbine wheel (22) of the turbine (21) is equipped with an axially projecting shoulder (27) which engages in a recess (20) in the water line (7, connection piece 16) and in which the permanent magnets (32) of the generator (31) are installed, said generator being arranged, in a preferred embodiment, as a synchronous generator.

8. A sanitary fixture which can be actuated without physical contact in accordance with one of claims 6 and 7,
**characterised in that**
the turbine wheel (22′) of the turbine (21′) is equipped with vane blades (26′) radially mounted inside the permanent magnets (32′) of the generator (31′) in such a position that the blades can be driven by the fluid medium.

9. A sanitary fixture which can be actuated without physical contact in accordance with one or more of claims 2 to 8,
**characterised in that**
the outer faces of both partition walls (23,24) and/or the turbine wheel (22) of the turbine (21) on the side facing away from the first partition wall (23) have tapered projections (29,30), shaped in a way which enhances the flow of the medium.

10. A sanitary fixture which can be actuated without physical contact in accordance with one or more of claims 2 to 7,
**characterised in that**
both partition walls (23,24) and the turbine wheel (22) of the turbine (21) inserted between these are arranged in a tapered extension (18) shaped into the water line (7, connection piece 16).

11. A sanitary fixture which can be actuated without physical contact in accordance with one or more of claims 1 to 10,
**characterised in that**
the energy accumulator (14) is arranged as a capacitor.

## Revendications

1. Robinet sanitaire (1) manipulé sans contact, avec écoulement d'eau (9) branché sur une conduite (7), un mélangeur (6) monté dans celle-ci et une vanne de barrage (8) montée en aval et actionnée par l'intermédiaire d'une unité de commande (11) en dépendance des signaux de commande du détecteur de proximité (10), l'unité de commande (11) étant alimentée en électricité au moyen d'une turbine (21) montée dans la conduite (7) et d'une génératrice (31) qui lui est assignée et raccordée de préférence à un accumulateur d'énergie (14),
caractérisé en ce que
la roue à aubes (22) de la turbine (21) soit disposée en rotation autour d'un axe (A) orienté en direction du flux dans la canalisation d'eau (canal annulaire 16) de la conduite d'eau (7) ou du tuyau (16), que, vers l'extérieur, elle soit munie de plusieurs aimants permanents (32) répartis uniformément sur le pourtour et qu'il soit monté dans ou sur la paroi (16′) de la conduite (7) ou du tuyau (16), au niveau des aimants permanents (32), deux ou plusieurs bobines magnétiques (33) orientées en direction axiale qui, en collaboration avec les aimants permanents (32) disposés dans la roue à aubes (22) de la turbine (21), forment la génératrice.

2. Robinet sanitaire manipulé sans contact d'après la revendication 1,
caractérisé en ce que
la conduite d'eau (7, tuyau 16) soit équipée d'une première et d'une deuxième paroi intermédiaire (23, 24) traversables, entre lesquelles est disposée la roue à aubes (22) de la turbine (21).

3. Robinet sanitaire manipulé sans contact d'après la revendication 2,
caractérisé en ce que
la roue à aubes (22) de la turbine (21) s'appuye au moyen de pointes de centrage (42, 44) prévues sur celle-ci et/ou sur les parois intermédiaires (23, 24), et au moyen d'alésages de centrage (43, 46) en rotation dans les parois intermédiaires (23, 24).

4. Robinet sanitaire manipulé sans contact d'après les revendications 2 et 3,
caractérisé en ce que
la première paroi intermédiaire (23) prévue en aval de la roue à aubes (22) de la turbine (21) soit munie d'une ou de plusieurs ouvertures (25) pratiquées dans son endroit extérieur et inclinées de préférence en direction du flux.

5. Robinet sanitaire manipulé sans contact d'après la revendication 4,
caractérisé en ce que
la roue à aubes (22) de la turbine (21) soit munie d'aubes directrices (26) disposées sur le diamètre des ouvertures (25) dans la première paroi intermédiaire (23) et inclinées de préférence perpendiculairement sur l'axe de celle-ci.

6. Robinet sanitaire manipulé sans contact d'après les revendications 4 ou 5,
caractérisé en ce que
le nombre des aubes directrices (26) de la roue à aubes (22) de la turbine (21) correspond au nombre des ouvertures (25) pratiquées dans la première paroi (23).

7. Robinet sanitaire manipulé sans contact d'après une ou plusieurs des revendications 1 à 6,
caractérisé en ce que
la roue à aubes (22) de la turbine (21) soit munie d'un embout (27) saillant axialement et qui s'engrène dans un évidement (20) de la conduite (7, tuyau 16) et qui comporte les aimants permanents (32) de la génératrice (31) conçue de préférence en tant que génératrice synchrone.

8. Robinet sanitaire manipulé sans contact d'après les revendications 6 et 7,
caractérisé en ce que
la roue à aubes (22′) de la turbine (21′) soit munie d'aubes directrices (26′) disposées radialement à l'intérieur des aimants permanents (32′) de la génératrice (31′) et soumises à l'action du fluide en circulation.

9. Robinet sanitaire manipulé sans contact d'après une ou plusieurs des revendications 2 à 8,
caractérisé en ce que
les faces extérieures des deux parois intermédiaires (23, 24) et/ou la face de la roue à aubes (22) de la turbine (21) éloignée de la première paroi intermédiaire (23) soient munies d'embouts coniques hydrodynamiques (29, 30).

10. Robinet sanitaire manipulé sans contact d'après une ou plusieurs des revendications 2 à 7,
caractérisé en ce que
les deux parois intermédiaires (23, 24) et la roue à aubes (22) de la turbine (21) disposée entre celles-ci, se trouvent dans un élargissement conique (18), prévu dans la conduite (7, tuyau 16).

11. Robinet sanitaire manipulé sans contact d'après une ou plusieurs des revendications 1 à 10,
caractérisé en ce que
l'accumulateur d'énergie (14) soit conçu sous forme d'un condensateur.
